# FASCICULE DE BREVET EUROPEEN

(11) **EP 4 140 466 B1**
(45) Date de publication et mention de la délivrance du brevet: **18.02.2026**
(21) Numéro de dépôt: 22192717.1
(22) Date de dépôt: 30.08.2022
(51) Int. Cl.: A61J 1/10, A61J 1/14

(54) **RÉCIPIENT EN PLASTIQUE SOUPLE DESTINÉ À CONTENIR UN FLUIDE**
FLEXIBLER PLASTIKBEHÄLTER FÜR EINE FLÜSSIGKEIT
FLEXIBLE PLASTIC CONTAINER INTENDED FOR HOLDING A FLUID

(30) Priorité: 30.08.2021 FR 2109017
(43) Date de publication de la demande: 01.03.2023
(73) Titulaire: Maco Pharma, 59420 Mouvaux (FR)
(72) Inventeur: Ducoroy, Laurent, Quesnoy-sur-Deule (FR); Coasne, Nicolas, Mouvaux (FR); Demeulemeester, Sylvain, Ronchin (FR)
(74) Mandataire: Sayettat, Julien Christian

(56) Documents cités:
- BE-A- 875 532

## Description

La présente invention concerne un récipient en plastique souple ainsi qu'un procédé de fabrication d'un tel récipient.

Elle s'applique en particulier au domaine des récipients en plastique souple destinés à contenir un fluide biologique et/ou à usage médical ou pharmaceutique. De tels fluides sont par exemple, le sang ou un composant sanguin, un milieu de culture de cellules, une solution nutritive, une solution injectable par voie intraveineuse ou une solution médicamenteuse.

Dans le domaine de la transfusion et selon la norme ISO 3826 (2019), les poches en plastique souple pour le sang et les composants doivent être munies d'un ou plusieurs raccords de sortie pour l'administration du sang et des composants du sang ainsi que d'un moyen de suspension ou d'accrochage de la poche. La transfusion est alors réalisée en raccordant un nécessaire de transfusion au raccord de sortie de la poche et en suspendant cette poche par l'intermédiaire du moyen de suspension. Ce moyen de suspension doit pouvoir résister à une certaine force de traction pour éviter la chute de la poche lorsqu'elle est suspendue.

Ce moyen de suspension est généralement réalisé sous la forme d'une ouverture ou fente pratiquée sur le bord de la poche, du côté opposé au côté comprenant le raccord de sortie.

A titre d'exemple, le document US 4 352 669 divulgue une poche pour composants sanguins pourvue sur un côté de deux raccords de sortie et sur le côté opposé, d'une ouverture d'accrochage de forme ovale. Cette ouverture d'accrochage est réalisée par soudure-coupure au moment de la fabrication de la poche et son pourtour comprend un bourrelet de soudure.

De même, le document BE 875 532 A décrit un récipient souple pour liquide à dose unique ayant une section de passage comprenant un ou plusieurs passages pour l'entrée et la sortie de liquide, et à l'opposé, une section de patte comprenant une ouverture de suspension pour suspendre le récipient. Le pourtour de l'ouverture de suspension comprend une nervure de renfort pour empêcher que la section de patte ne s'arrache lors de la suspension de la poche. En outre, une nervure transversale est prévue à l'extrémité de la section de patte pour des raisons esthétiques et pour améliorer la commodité de la suspension.

Afin de réduire le risque de déchirure de ces moyens de suspension, le document US 2010/0294693 propose une poche pour composants sanguins avec des moyens de suspension sous la forme de fentes positionnées au milieu de la soudure périphérique de la poche. En outre, les fentes possèdent des parties incurvées à chacune de leurs extrémités afin de réduire les contraintes exercées par le poids de la poche à cet endroit et ainsi minimiser encore plus le risque de déchirure pouvant conduire à la chute de la poche. Comme dans le document précédent, les fentes sont bordées d'un bourrelet de soudure. A distance de ce bourrelet, une ligne de soudure laissée par l'outil de soudure-coupure est représentée. Cette ligne de soudure ne possède pas des dimensions suffisantes pour arrêter une éventuelle déchirure des fentes de suspension.

L'invention propose un récipient destiné à contenir un fluide pourvu d'un moyen de suspension ou d'accrochage ayant une résistance améliorée à la rupture, réduisant ainsi le risque de chute du récipient lors de sa suspension à un crochet.

A cet effet l'invention concerne un dispositif selon la revendication 1. Selon un premier aspect, l'invention concerne un récipient contenant ou destiné à contenir un fluide, comprenant une enveloppe extérieure ayant deux feuilles souples associées entre elles le long d'un joint périphérique de sorte à définir un compartiment interne contenant ou destiné à contenir le fluide, ledit récipient ayant en outre une partie supérieure et une partie inférieure entre lesquelles le compartiment interne est placé, ledit joint périphérique s'étendant au moins sur ladite partie inférieure du récipient, ladite partie inférieure comportant une ouverture de suspension destinée à suspendre ledit récipient et une nervure de barrage entourant à distance ladite ouverture de suspension, ladite nervure de barrage s'élevant sur une hauteur allant de 0,7 à 1,4 mm depuis la surface de l'une desdites feuille souples.

L'invention porte ainsi sur un procédé de fabrication d'un récipient selon le premier aspect de l'invention, ledit procédé comprenant au moins les étapes suivantes :
a) fournir au moins une première et deuxième matrice, au moins la première matrice étant pourvue d'une empreinte en relief dont la géométrie correspond à la géométrie du joint périphérique dudit récipient, ladite empreinte comprenant en outre une rainure dont la géométrie correspond à la géométrie de la nervure de barrage ;
b) disposer entre lesdites première et deuxième matrices un empilement de deux feuilles souples ;
c) associer entre elles lesdites feuilles souples par rapprochement des première et deuxième matrices afin de former ledit joint périphérique du récipient ; et
d) réaliser l'ouverture de suspension dans la partie inférieure dudit récipient.

Les dessins annexés illustrent l'invention :
[Fig. 1] représente de façon schématique un récipient pourvu d'une ouverture de suspension selon l'invention.
[Fig. 2] représente de façon schématique un vue partielle et agrandie du récipient de la figure 1.
[Fig. 3] représente de façon schématique une vue en perspective de la première matrice de soudure utilisée pour réaliser le récipient de la figure 1.
[Fig. 4] représente de façon schématique une vue de dessus, partielle et agrandie, de la première matrice de soudure de la figure 3.
[Fig. 5] représente de façon schématique une vue en perspective de la deuxième matrice de soudure utilisée pour réaliser le récipient de la figure 1.

La figure 1 représente un récipient 1 contenant ou destiné à contenir un fluide selon l'invention. Ce récipient est par exemple destiné à contenir un fluide tel que du sang ou des composants sanguins pour transfusion à un patient. Selon un autre exemple, le récipient est destiné à contenir un fluide à usage médical ou pharmaceutique telle qu'une solution de perfusion. En variante, le récipient comprend un milieu pour la culture de cellules.

Ce récipient comprend une enveloppe extérieure 2 ayant deux feuilles souples 3,4 associées entre elles le long d'un joint périphérique 5 de sorte à définir un compartiment interne 6 contenant ou destiné à contenir le fluide.

Les feuilles souples sont réalisées dans un matériau thermoplastique souple et stérilisable tel que le polychlorure de vinyle. En particulier, chacune des feuilles souples possède une épaisseur allant de 0,20 à 0,50 mm, particulièrement de l'ordre de 0,35 mm. L'épaisseur du joint périphérique résultant du soudage de ces deux feuilles souples va de 0,30 à 0,60 mm, particulièrement est de l'ordre de 0,40 mm.

Le récipient 1 comprend une partie supérieure 7 et une partie inférieure 8 entre lesquelles le compartiment interne 6 est placé.

Les termes « supérieur » et « inférieur » sont définis par rapport au sens d'utilisation du récipient lors de son remplissage.

Selon la réalisation de la figure 1, la partie inférieure 8 en contact avec le compartiment interne 6 possède une forme concave. La partie supérieure 7 en contact avec le compartiment interne 6 possède une forme convexe.

Selon la figure 1, le joint périphérique 5 s'étend sur ladite partie supérieure 7 du récipient.

La partie supérieure 7 du récipient, située au-dessus du compartiment interne 6, comprend au moins un tube 9a d'accès au compartiment interne 6 dudit récipient 1.

Selon la réalisation de la figure 1, la partie supérieure 7 du récipient 1 comprend quatre tubes d'accès 9a,9b,9c,9d. Deux tubes 9a,9b sont pourvus d'un opercule perforable qui obture de façon étanche lesdits tubes. Ces tubes 9a,9b sont également pourvus d'un capuchon sécable 10a,10b comportant des ailettes.

Les deux autres tubes 9c,9d du récipient 1 sont destinés à être assemblés avec des tubulures (non représentées).

Selon la configuration de la figure 1, le joint périphérique 5 s'étend sur la partie inférieure 8 du récipient 1.

En outre, la partie inférieure 8 du récipient 1 comporte au moins une ouverture de suspension 11 destinée à suspendre ledit récipient 1 à un crochet. L'ouverture de suspension 11 se compose d'une fente. Plus particulièrement, l'ouverture de suspension 11 est une fente ayant la forme d'une agrafe dont la couronne est parallèle au bord inférieur du récipient 1 et dont les pattes sont repliées du côté du compartiment interne 6 du récipient 1. Les extrémités de la couronne de l'agrafe sont arrondies.

En variante non représentée, les pattes de l'agrafe sont repliées du côté opposé au compartiment interne 6, vers la périphérie inférieure du récipient 1.

La portion à l'intérieur de l'agrafe forme une languette qui pivote le long de la portion entre les deux pattes de l'agrafe. En abaissant cette languette, une ouverture est formée suffisamment large pour y insérer un crochet de suspension. Cette ouverture ainsi créée possède substantiellement la forme d'un rectangle aux sommets arrondis.

Sur la figure 1, le joint périphérique 5 définissant le compartiment interne 6 du récipient s'étend jusqu'au pourtour dudit récipient 1.

Selon la configuration de la figure 1, le joint périphérique 5 dans la partie supérieure 7 du récipient comprend une ou plusieurs cavités supérieures 12a, 12b, 12c, 12d, 12e fermées au niveau desquelles les feuilles souples sont dissociées l'une de l'autre. Autrement dit, au niveau de ces cavités, les feuilles souples 3,4 ne sont pas soudées. Ces cavités fermées sont disposées de part et d'autre des tubes d'accès 9a, 9b, 9c, 9d.

De façon similaire, le joint périphérique 5 qui s'étend dans la partie inférieure 8 du récipient 1 comprend une ou plusieurs cavités 13a, 13b fermées au niveau desquelles les deux feuilles souples 3,4 sont dissociées l'une de l'autre. Autrement dit, au niveau de ces cavités, les feuilles souples 3,4 ne sont pas soudées.

Sur les figures 1 et 2, la partie inférieure 8 du récipient 1 comprend deux cavités inférieures 13a, 13b. Dans cette réalisation, l'ouverture de suspension 11 est agencée dans le joint périphérique 5, c'est-à-dire à un emplacement ou les deux feuilles souples 3,4 sont soudées entre elles.

Sur les figures 1 et 2, l'ouverture de suspension 11 du récipient est en outre bordée par une nervure de renfort 14. Cette nervure de renfort 14 est notamment formée lors de la réalisation de l'ouverture de suspension 11 à l'aide d'un outil soudant-coupant comme décrit plus en détails ci-après. Selon un exemple, cette nervure de renfort 14 possède une largeur d'environ 1 mm et une hauteur d'environ 1 mm.

Cette nervure de renfort 14 est distincte de la nervure de barrage 15 décrite ci-après et forme un moyen de renfort de l'ouverture de suspension 11 en accumulant de la matière sur le pourtour de l'ouverture de suspension 11.

Selon l'invention, ladite partie inférieure 8 du récipient 1 comprend une nervure de barrage 15 entourant à distance ladite ouverture de suspension 11. Cette nervure de barrage 15 est éloignée de l'ouverture de suspension 11.

Dans la configuration de la figure 1, la nervure de barrage 15 est continue et entoure entièrement l'ouverture de suspension 11. Ainsi, quel que soit l'endroit où s'amorce la déchire de l'ouverture de suspension le cas échéant, la déchirure ne pourra pas se propager jusqu'au pourtour du récipient 1 en contournant cette nervure de barrage.

Dans la forme de réalisation de la figure 1, la nervure de barrage 15 est agencée dans une le joint périphérique 5 de la partie inférieure 8 du récipient, c'est-à-dire à un emplacement dans lequel les feuilles souples 3,4 sont soudées entre elles. Cette nervure de barrage 15 constitue un obstacle en cas de déchirure de l'ouverture de suspension.

En effet, lors de la suspension du récipient 1 à un crochet, le passage du crochet engendre parfois une amorce de déchirure au niveau de l'ouverture de suspension qui, avec le poids du récipient, risque de se propager jusqu'au pourtour du récipient.

La présence de la nervure de barrage 15 forme une barrière qui empêche ou entrave la propagation de la déchirure.

Cette nervure de barrage 15 possède une forme fermée telle que la forme d'un carré, rectangle, rond, ovale, ellipse ou autre polygone. Avantageusement, la nervure de barrage 15 possède substantiellement la forme de l'ouverture de suspension 11. Sur la figure 1, la nervure de barrage 15 prend la forme d'un rectangle aux sommets arrondis.

La nervure de barrage 15 s'étend sur une hauteur allant de 0,7 à 1,4 mm depuis la surface de l'une des deux feuilles souples 3,4 formant le récipient 1. Plus particulièrement, la nervure de barrage 15 s'étend sur une hauteur d'environ 1 mm depuis la surface de l'une des feuilles souples 3,4.

Avantageusement, la nervure de barrage 15 s'étend de part et d'autre du récipient 1. Dans ce cas, la nervure de barrage s'étend depuis la surface de l'une et de l'autre des feuilles souples 3,4 sur une hauteur allant de 0,7 à 1,4 mm. En particulier, la nervure de barrage 15 s'étend symétriquement de part et d'autre du récipient 1. Encore plus particulièrement, la nervure de barrage s'étend sur une hauteur d'environ 1 mm de part et d'autre dudit récipient.

Cette hauteur correspond à environ deux à trois fois l'épaisseur du joint périphérique 5 situé dans la partie inférieure du récipent.

Une hauteur de nervure de barrage plus petite que deux fois l'épaisseur du joint périphérique n'est pas suffisante pour empêcher la propagation d'une déchirure. Une hauteur de nervure de barrage plus grande que trois fois l'épaisseur du joint périphérique entraîne des difficultés de production.

Selon une réalisation, la nervure de barrage possède une largeur sensiblement égale à sa hauteur, c'est-à-dire d'environ 1 mm.

La géométrie de cette nervure de barrage est configurée pour résister à la déchirure. Avec une telle géométrie, une seule nervure de barrage autour de l'ouverture de suspension suffit pour empêcher ou ralentir la propagation d'une éventuelle déchirure.

A titre d'exemple, l'ouverture de suspension 11 de la figure 1 possède une longueur d'environ 29 mm. La nervure de barrage 15 est à une distance comprise entre 1 et 5 mm, plus particulièrement entre 2 et 4 mm, de l'ouverture de suspension. La nervure de barrage 15 possède une largeur sensiblement égale ou supérieure à la largeur de la nervure de renfort 14.

Comme expliqué plus en détail ci-après, la nervure de barrage 15 est formée lors de la réalisation du récipient souple par soudage. Dans ce cas, la nervure de barrage 15 est constituée par un bourrelet de soudure.

Le bourrelet de soudure entoure l'ouverture de suspension, ce qui permet de répartir l'excès de matière sur une longueur relativement grande, assurant son homogénéité. De plus, si le bourrelet de soudure n'avait pas une forme fermée, il pourrait apparaître des rejets aux extrémités, engendrant des points de fragilité susceptible de déchirure.

On décrit ci-dessous un procédé de fabrication d'un récipient destiné à contenir un fluide selon le premier aspect de l'invention.

Le procédé comprend les étapes consistant à
a) fournir au moins une première et deuxième matrices, au moins la première matrice 16 étant pourvue d'une empreinte 17 en relief dont la géométrie correspond à la géométrie du joint périphérique 5 dudit récipient, ladite empreinte comprenant en outre une rainure 18 correspondant à la géométrie de la nervure de barrage 15;
b) disposer entre lesdites matrices un empilement de deux feuilles souples du récipient ; et
c) associer entre elles lesdites feuilles par rapprochement des première et deuxième matrices afin de former ledit joint périphérique du récipient ; et
d) réaliser l'ouverture de suspension dans la partie inférieure dudit récipient.

Selon une réalisation, l'association des feuilles souples est réalisée par soudure, notamment par soudure haute fréquence ou soudure thermique.

En particulier, la soudure haute fréquence est réalisée à l'aide d'une paire d'électrodes métalliques formant les matrices. Ces électrodes sont disposées de part et d'autre des feuilles souples à assembler.

Les figures 3 et 5 représentent, respectivement, une première matrice 16 et une deuxième matrice 20 utilisées pour l'assemblage par soudure des feuilles souples et des tubes constituant le récipient 1 de la figure 1. Ces matrices permettent de former notamment le joint périphérique 5, l'ouverture de suspension 11 et la nervure de barrage 15 du récipient de la figure 1.

La première matrice 16 et la deuxième matrice 20 comprennent chacune une portion supérieure 21,22 pour former la partie supérieure du récipient 1 comprenant les tubes d'accès 9a-9d. Ces tubes d'accès 9a-9d du récipient 1 sont placés entre les deux feuilles souples préalablement à la formation du joint périphérique.

En outre, la première matrice 16 et la deuxième matrice 20 comprennent chacune une portion inférieure 23,24 pour former le reste du récipient.

Dans une réalisation, le procédé comprend en outre l'étape d'insérer au moins un tube d'accès 9a entre les feuilles souples 3,4 préalablement à la formation du joint périphérique 5.

Par exemple, dans un mode de réalisation, on réalise un premier soudage pour former la portion du joint périphérique de la partie supérieure du récipient comportant les tubes d'accès, puis un deuxième soudage pour former le reste du joint périphérique, l'ouverture de suspension et la nervure de barrage. En variante, ces deux étapes de soudage sont réalisées dans l'ordre inverse ou en même temps.

Sur les figures 3 et 4, une portion inférieure 23 de la première matrice 16 comprend une empreinte en relief 17 dont la géométrie correspond à la géométrie d'une portion du joint périphérique 5 du récipient 1. L'empreinte 17 comprend aussi une rainure 18 correspondant à la nervure de barrage, ladite rainure étant agencée sur ladite empreinte en relief 17. Cette portion inférieure de la première matrice 16 comprend en outre un organe soudant-coupant 19 pour former l'ouverture de suspension 11 et la nervure de renfort 14 du récipient 1.

La géométrie de la rainure 18 correspond à la géométrie de la nervure de barrage 15, c'est-à-dire que les dimensions et la forme de la rainure sont le négatif de la nervure de barrage 15.

La deuxième matrice 20 illustrée sur la figure 5 possède une portion supérieure 22 identique à la portion supérieure 21 de la première matrice 16, ainsi qu'une portion inférieure 24 ayant une surface plane. Dans ce cas, le bourrelet de soudure formant la nervure de barrage ne se forme que d'un côté du récipient 1.

En variante non représentée, la deuxième matrice est identique à la première matrice et comprend également une empreinte en relief correspondant à la géométrie du joint périphérique dudit récipient avec une rainure correspondant à la nervure de barrage. Dans ce cas, la nervure de barrage s'étend de chaque côté du récipient.

Pour le soudage, les matrices formées par les électrodes sont amenées à compresser les feuilles souples. Les matrices sont ensuite énergisées par un courant électrique haute fréquence. L'énergie haute fréquence appliquée aux matrices engendre le chauffage et le ramollissement des feuilles souples à la région de compression.

Du fait du chauffage combiné à la compression, il apparaît un excès de matière qui forme un bourrelet de soudure de part et d'autre de l'empreinte en relief sur la matrice.

Ainsi, lors de la réalisation du joint périphérique 5 formant le compartiment interne 6, un bourrelet de soudure se créé de part et d'autre du joint périphérique 5.

De façon similaire, un excès de matière s'accumule dans la rainure 18 de la première matrice pour former la nervure de barrage 15 sous forme d'un bourrelet de soudure.

La présence de cette rainure 18 sur la matrice possède en outre l'avantage de réduire le bourrelet de soudure qui se créé à l'intérieur du compartiment interne 6 du récipient 1.

Dans une configuration particulière, la rainure 18 de la première matrice possède une profondeur allant de 0,7 à 1,4 mm, plus particulièrement d'environ 1 mm.

L'ouverture de suspension 11 est notamment réalisée à l'aide d'un organe soudant-coupant comportant une lame. Sur la figure 3, la première matrice 16 est pourvue d'un tel organe soudant-coupant 19. En variante, la coupe est réalisée par un organe soudant-coupant distinct de la première matrice.

L'organe soudant-coupant 19 comprend par exemple une partie en pointe ou lame définissant l'ouverture de suspension et une partie évidée pour laisser l'excès de matière provenant de la soudure s'accumuler et former la nervure de renfort 14.

## Revendications

1. Récipient (1) contenant ou destiné à contenir un fluide, comprenant une enveloppe extérieure (2) ayant deux feuilles souples (3,4) associées entre elles le long d'un joint périphérique (5) de sorte à définir un compartiment interne (6) contenant ou destiné à contenir le fluide, ledit récipient (1) ayant en outre une partie supérieure (7) et une partie inférieure (8) entre lesquelles le compartiment interne (6) est placé, ledit joint périphérique (5) s'étendant au moins sur ladite partie inférieure (8) du récipient, ladite partie inférieure comportant au moins une ouverture de suspension (11) destinée à suspendre ledit récipient (1), **caractérisé en ce que** ladite partie inférieure (8) comprend en outre une nervure de barrage (15) entourant à distance ladite ouverture de suspension (11), ladite nervure de barrage (15) s'élevant depuis la surface de l'une desdites feuille souples (3,4), sur une hauteur allant de deux à trois fois l'épaisseur du joint périphérique dans la partie inférieure du récipient.

2. Récipient selon la revendication 1, **caractérisé en ce que** la nervure de barrage (15) s'étend sur une hauteur allant de 0,7 à 1,4 mm depuis la surface de l'une desdites feuille souples (3,4).

3. Récipient selon l'une des revendications 1 ou 2, **caractérisé en ce que** la nervure de barrage (15) s'étend symétriquement de part et d'autre du récipient 1.

4. Récipient selon l'une quelconque des revendications 1 à 3, **caractérisé en ce que** l'ouverture de suspension (11) dudit récipient est en outre bordée par une nervure de renfort (14).

5. Récipient selon l'une quelconque des revendications 1 à 4, **caractérisé en ce que** le joint périphérique (5) qui s'étend dans la partie inférieure (8) comprend une ou plusieurs cavités fermées (13a, 13b) au niveau desquelles les deux feuilles souples (3,4) sont dissociées l'une de l'autre.

6. Récipient selon l'une quelconque des revendications 1 à 5, **caractérisé en ce que** la partie supérieure (7) dudit récipient comprend au moins un tube d'accès (9a) au compartiment interne (6) dudit récipient.

7. Récipient selon l'une quelconque des revendications 1 à 6, **caractérisé en ce que** la nervure de barrage (15) est constituée par un bourrelet de soudure.

8. Procédé de fabrication d'un récipient selon l'une quelconque des revendications 1 à 7, **caractérisé en ce qu'**il comprend au moins les étapes suivantes :
a) fournir au moins une première et deuxième matrice, au moins la première matrice (16) étant pourvue d'une empreinte en relief (17) dont la géométrie correspond à la géométrie du joint périphérique (5) dudit récipient selon l'une des revendications 1 à 7, ladite empreinte en relief (17) comprenant en outre une rainure (18) dont la géométrie correspond à la géométrie de la nervure de barrage (15) selon l'une des revendications 1 à 7;
b) disposer entre lesdites première et deuxième matrices un empilement de deux feuilles souples (3,4) ;
c) associer entre elles lesdites feuilles souples par rapprochement des première et deuxième matrices afin de former ledit joint périphérique (5) du récipient (1) ; et
d) réaliser l'ouverture de suspension (11) selon l'une des revendications 1 à 7 dans la partie inférieure (8) dudit récipient.

9. Procédé selon la revendication 8, **caractérisé en ce que** l'ouverture de suspension (11) est réalisée à l'aide d'un organe soudant-coupant (19) comportant une lame.

10. Procédé selon l'une des revendications 8 ou 9, **caractérisé en ce qu'**il comprend en outre l'étape d'insérer au moins un tube d'accès (9a) entre les feuilles souples (3,4) préalablement à la formation du joint périphérique (5).

11. Procédé selon l'une quelconque des revendication 8 à 10, **caractérisé en ce que** l'association des feuilles souples est réalisée par soudure haute fréquence.

## Patentansprüche

1. Behälter (1), der eine Flüssigkeit enthält oder enthalten soll, umfassend eine äußere Hülle (2), die zwei flexible Folien (3,4) aufweist, die entlang einer Umfangsabdichtung (5) miteinander verbunden sind, um ein inneres Fach (6) zu definieren, das die Flüssigkeit enthält oder enthalten soll, wobei der Behälter (1) ferner einen oberen Abschnitt (7) und einen unteren Abschnitt (8) aufweist, zwischen denen das innere Fach (6) platziert ist, wobei sich die Umfangsabdichtung (5) zumindest über den unteren Abschnitt (8) des Behälters erstreckt, wobei der untere Abschnitt mindestens eine Aufhängeöffnung (11) beinhaltet, die dazu bestimmt ist, den Behälter (1) aufzuhängen, **dadurch gekennzeichnet, dass** der untere Abschnitt (8) ferner eine Sperrrippe (15) umfasst, die die Aufhängeöffnung (11) beabstandet umgibt, wobei sich die Sperrrippe (15) von der Oberfläche einer der flexiblen Folien (3,4) über eine Höhe von zwei bis drei Mal der Stärke der Umfangsabdichtung in dem unteren Abschnitt des Behälters erhebt.

2. Behälter nach Anspruch 1, **dadurch gekennzeichnet, dass** sich die Sperrrippe (15) auf eine Höhe von 0,7 bis 1,4 mm von der Oberfläche einer der flexiblen Folien (3,4) erstreckt.

3. Behälter nach einem der Ansprüche 1 oder 2, **dadurch gekennzeichnet, dass** sich die Sperrrippe (15) symmetrisch auf beiden Seiten des Behälters (1) erstreckt.

4. Behälter nach einem der Ansprüche 1 bis 3, **dadurch gekennzeichnet, dass** die Aufhängeöffnung (11) des Behälters ferner durch eine Verstärkungsrippe (14) eingefasst ist.

5. Behälter nach einem der Ansprüche 1 bis 4, **dadurch gekennzeichnet, dass** die Umfangsabdichtung (5), die sich in den unteren Abschnitt (8) erstreckt, einen oder mehrere geschlossene Hohlräume (13a,13b) umfasst, an denen die beiden flexiblen Folien (3,4) voneinander getrennt sind.

6. Behälter nach einem der Ansprüche 1 bis 5, **dadurch gekennzeichnet, dass** der obere Abschnitt (7) des Behälters mindestens ein Zugangsrohr (9a) zu dem inneren Fach (6) des Behälters umfasst.

7. Behälter nach einem der Ansprüche 1 bis 6, **dadurch gekennzeichnet, dass** die Sperrrippe (15) durch einen Schweißwulst gebildet ist.

8. Verfahren zur Herstellung eines Behälters nach einem der Ansprüche 1 bis 7, **dadurch gekennzeichnet, dass** es mindestens die folgenden Schritte umfasst:
a) Bereitstellen mindestens einer ersten und einer zweiten Matrize, wobei mindestens die erste Matrize (16) mit einer erhabenen Prägung (17) versehen ist, dessen Geometrie der Geometrie der Umfangsabdichtung (5) des Behälters nach einem der Ansprüche 1 bis 7 entspricht, wobei die erhabene Prägung (17) ferner eine Nut (18) umfasst, deren Geometrie der Geometrie der Sperrrippe (15) nach einem der Ansprüche 1 bis 7 entspricht;
b) Anordnen eines Stapels von zwei flexiblen Folien (3,4) zwischen der ersten und der zweiten Matrize;
c) Verbinden der flexiblen Folien miteinander durch Annähern der ersten und der zweiten Matrize, um die Umfangsabdichtung (5) des Behälters (1) zu bilden; und
d) Anfertigen der Aufhängeöffnung (11) nach einem der Ansprüche 1 bis 7 in dem unteren Abschnitt (8) des Behälters.

9. Verfahren nach Anspruch 8, **dadurch gekennzeichnet, dass** die Aufhängeöffnung (11) mittels eines schweißenden-schneidenden Elements (19) angefertigt wird, das eine Klinge beinhaltet.

10. Verfahren nach einem der Ansprüche 8 oder 9, **dadurch gekennzeichnet, dass** es ferner den Schritt eines Einfügens von mindestens einem Zugangsrohr (9a) zwischen die flexiblen Folien (3,4) vor der Bildung der Umfangsabdichtung (5) umfasst.

11. Verfahren nach einem der Ansprüche 8 bis 10, **dadurch gekennzeichnet, dass** die Verbindung der flexiblen Folien durch Hochfrequenzschweißen angefertigt wird.

## Claims

1. A container (1) holding or intended for holding a fluid, comprising an outer envelope (2) having two flexible sheets (3, 4) joined together along a peripheral seal (5) so as to define an internal compartment (6) holding or intended for holding the fluid, said container (1) further having an upper part (7) and a lower part (8) between which the internal compartment (6) is placed, said peripheral seal (5) extending at least over said lower part (8) of the container, said lower part having at least one suspension opening (11) intended for suspending said container (1), **characterised in that** said lower part (8) further comprises a barrier rib (15) surrounding said suspension opening (11) at a distance, said barrier rib (15) rising from the surface of one of said flexible sheets (3, 4) to a height ranging from two to three times the thickness of the peripheral seal in the lower part of the container.

2. Container according to claim 1, **characterised in that** the barrier rib (15) extends to a height of between 0.7 and 1.4 mm from the surface of one of said flexible sheets (3, 4).

3. Container according to one of claims 1 or 2, **characterised in that** the barrier rib (15) extends symmetrically on either sides of the container (1).

4. Container according to any one of claims 1 to 3, **characterised in that** the suspension opening (11) of said container is further bordered by a reinforcement rib (14).

5. Container according to any one of claims 1 to 4, **characterised in that** the peripheral seal (5) extending in the lower part (8) comprises one or more closed cavities (13a, 13b) at which the two flexible sheets (3, 4) are separated from each other.

6. Container according to any one of claims 1 to 5, **characterised in that** the upper part (7) of said container comprises at least one access tube (9a) to the internal compartment (6) of said container.

7. Container according to any one of claims 1 to 6, **characterised in that** the barrier rib (15) consists of a weld bead.

8. Method for manufacturing a container according to any one of claims 1 to 7, **characterised in that** it comprises at least the following steps:
a) providing at least a first and second die, at least the first die (16) being provided with a relief impression (17) of which the geometry corresponds to the geometry of the peripheral seal (5) of said container according to any one of claims 1 to 7, said relief impression (17) further comprising a groove (18) of which the geometry corresponds to the geometry of the barrier rib (15) according to any one of claims 1 to 7;
b) placing a stack of two flexible sheets (3, 4) between said first and second dies;
c) joining said flexible sheets together by bringing the first and second dies closer together in order to form said peripheral seal (5) of the container (1); and
d) making the suspension opening (11) according to any one of claims 1 to 7 in the lower part (8) of said container.

9. Method according to claim 8, **characterised in that** the suspension opening (11) is made using a welding-cutting device (19) comprising a blade.

10. Method according to one of claims 8 or 9, **characterised in that** it further comprises the step of inserting at least one access tube (9a) between the flexible sheets (3, 4) prior to the formation of the peripheral seal (5).

11. Method according to any one of claims 8 to 10, **characterised in that** the flexible sheets are joined together by high-frequency welding.
